# EUROPÄISCHE PATENTSCHRIFT

(11) **EP 1 699 344 B1**
(45) Veröffentlichungstag und Bekanntmachung des Hinweises auf die Patenterteilung: **14.07.2010**
(21) Anmeldenummer: 04804810.2
(22) Anmeldetag: 14.12.2004
(51) Int. Cl.: A47L 15/42, D06F 39/00

(54) **GESCHIRRSPüLMASCHINE MIT EINER VORRICHTUNG ZUM SPEICHERN VON SPüLFLOTTE**
DISHWASHER WITH DEVICE FOR STORAGE OF RINSING WATER
LAVE-VAISSELLE MUNI D'UN DISPOSITIF POUR STOCKER L'EAU DE RINCAGE

(30) Priorität: 23.12.2003 DE 10360907; 23.07.2004 DE 102004035845; 25.11.2004 DE 102004057017
(43) Veröffentlichungstag der Anmeldung: 13.09.2006
(73) Patentinhaber: BSH Bosch und Siemens Hausgeräte GmbH, 81739 München (DE)
(72) Erfinder: EIERMANN, Rüdiger, 89428 Sygenstein (DE); HEILIGENMANN, Caroline, 86470 Thannhausen (DE); JERG, Helmut, 89537 Giengen (DE)
(74) Vertreter: Dosterschill, Peter
(86) Internationale Anmeldenummer: PCT/EP2004/053452
(87) Internationale Veröffentlichungsnummer: WO 2005/063110

(56) Entgegenhaltungen:
- EP-A- 0 546 348
- EP-A- 0 607 628
- EP-A- 0 669 097
- EP-A- 0 771 898
- EP-A- 0 800 785
- US-A- 5 606 878

## Beschreibung

Die Erfindung betrifft eine Geschirrspülmaschine mit einer Vorrichtung zum Speichern von Spülflotte sowie ein Verfahren zum Speichern von Spülflotte.

In einer Geschirrspülmaschine werden Spülvorgänge nach einem Spülprogramm, bestehend im Allgemeinen aus den Teilprogrammschritten "Vorspülen", "Reinigen", "Zwischenspülen", "Klarspülen" und "Trocknen" durchgeführt, um das im Geschirrspüler befindliche Spülgut zu reinigen. Um einen möglichst guten Reinigungseffekt zu erzielen, ist in der Regel im Spülprogramm aus mehreren Teilprogrammschritten ein Vorspülen vorgesehen. Dabei werden zunächst die groben Verschmutzungen mittels einer ersten Spülflotte vom Spülgut entfernt und nach Beendigung des Vorspülgangs mit der ersten Spülflotte aus der Geschirrspülmaschine abtransportiert. Anschließend wird der Geschirrspülmaschine Frischwasser zugeführt, um weitere Teilprogrammschritte, z. B. Reinigen, mit neuer Spülflotte durchzuführen.

Aus der DE 297 06 153 U1 ist eine Geschirrspülmaschine mit Wasserspeicher und Kondensationstrocknung bekannt. In einem Speicherbehälter als Wasserspeicher wird erhitztes Wasser des letzten Nachspülganges gespeichert und nachfolgend wieder in die Spülkammer der Geschirrspülmaschine zugegeben. Die Trocknung des Geschirrs erfolgt nach dem Kondensationsprinzip. Von einem Gebläse wird Luft aus der Spülkammer über eine Saugleitung angesaugt und über einen Kondensator mit einer Förderleitung in den Speicherbehälter geleitet. Im Speicherbehälter wird die Luft nach dem Abkühlen im Kondensator wieder erwärmt und der Spülkammer wieder zugeführt.

Aus der DE 39 13 355 A1 ist eine Wasch- oder Geschirrspülmaschine mit einer Einrichtung zum Zwischenspeichern von benutzter Wasch- und/oder Spüllauge für eine Wiederverwendung zu einem späteren Zeitpunkt bekannt. Die Dauer der Zwischenspeicherung wird zeitmäßig erfasst und bei Erreichen bzw. Überschreiten einer vorgegebenen Zeitspanne wird entweder eine Anzeige bzw. ein Signal ausgelöst oder über eine Steuerungseinrichtung die Laugenpumpe zum Fördern der zwischengespeicherten Wasch- und/oder Spüllauge in den Abfluss in Betrieb gesetzt.

Aus der DE 42 43 605 A1 der Anmelderin ist ein Verfahren zum Betrieb einer Geschirrspülmaschine und eine Geschirrspülmaschine zur Durchführung des Verfahrens bekannt. Am Ende eines Teilprogrammschrittes Zwischenspülen wird die Spülflotte dem Spülbehälter entzogen, in einem Vorratsbehälter gespeichert und in dem folgenden Spülprogramm in dem ersten Teilprogrammschritt in den Spülbehälter zurückgeführt. Nachteilig ist hierbei, dass der Vorratsbehälter sich den räumlichen Verhältnissen nicht anpasst, was einen unnötigen Platzverlust bedingt. Außerdem wird für den Vorratsbehälter eine aufwendige Belüftungseinrichtung benötigt.

Die EP 05 46 348 A1 beschäftigt sich mit einer Haushalts-Geschirrspülmaschine, die taschenförmige, faltbare, d.h. flexible Reservoirs bzw. Speicher in einem starren bzw. massiven Behälter aufweist. Diese flexiblen Speichertaschen dienen u.a. der Zwischenspeicherung von Waschflüssigkeit.

Bei der Waschmaschine der EP 0 800 785 A2 wird mittels deren Laugenpumpe, d.h. Abwasserpumpe, während der Abpumpphase eines durchgeführten Waschprogramms Abwasser in einen festen, starren Speicherbehälter zur späteren Wiederverwendung gepumpt. Das gleiche Konstruktionsprinzip wird auch bei der Waschmaschine bzw. der Geschirrspülmaschine der EP 0 607 628 A1 benutzt.

Auch bei der Waschmaschine der EP 0 771 898 A2 wird lediglich ein starrer, fester Speicherbehälter zur Zwischenspeicherung von Waschwasser aus dem letzten Waschgang eines ablaufenden Waschprogramms verwendet.

Aufgabe der vorliegenden Erfindung ist es daher, eine Geschirrspülmaschine und ein Verfahren zum Betreiben einer Geschirrspülmaschine zur Verfügung zu stellen, bei welchem der Speicherbehälter für die Spülflotte besonders einfach und preiswert in der Herstellung ist und andererseits der Platzverlust in der Geschirrspülmaschine durch den Speicherbehälter sehr niedrig gehalten wird und/oder außerdem die Spülflotte im Speicherbehälter besonders lange ohne größere Keimbildung gelagert werden kann.

Die Aufgabe wird nach der vorliegenden Erfindung durch eine Geschirrspülmaschine mit den Merkmalen des Anspruchs 1 sowie durch ein Verfahren mit den Merkmalen des Anspruchs 11 gelöst. Vorteilhafte Weiterbildungen der vorliegenden Erfindung sind in den Unteransprüchen gekennzeichnet.

Erfindungsgemäß ist in einer Geschirrspülmaschine, die geeignet ist, ein Spülprogramm mit zumindest einem Spülvorgang unter Einsatz von Spülflotte auszuführen, mit einer Programmsteuerung, einem Spülbehälter zur Aufnahme des zu reinigenden Spülguts und einem System zur Umwälzung der Spülflotte und einem Speicherbehälter für Spülflotte zur Speicherung und Wiederverwendung zu einem späteren Zeitpunkt zumindest eines Teils der in der Geschirrspülmaschine vorhandenen Spülflotte der Speicherbehälter als flexibler Folienbeutel ausgeführt, welcher in seiner Größe dem Flüssigkeitsvolumen anpassbar ist. Damit kann vorteilhafterweise jeder beliebige Freiraum in einer Geschirrspülmaschine zur Speicherung von Spülflotte genutzt werden. Es tritt damit kein unnötiger Raumverlust durch die Speicherung von Spülflotte auf. Ein derartiger flexibler Folienbeutel ist preiswert und einfach in der Herstellung sowie einfach bei der Montage oder Herstellung der Geschirrspülmaschine.

Erfindungsgemäß weist die Geschirrspülmaschine eine Laugenpumpe zum Abpumpen der Spülflotte aus der Geschirrspülmaschine und eine Umwälzpumpe zur Beaufschlagung der Sprüharme auf und der Folienbeutel ist über ein Filtersystem im Pumpensumpf sowie über eine erste Spülflottenleitung von der Umwälzpumpe mit gefilterter Spülflotte befüllbar. Durch die Verwendung der Umwälzpumpe zum Befüllen des Folienbeutels wird aufgrund der Anordnung der Ansaugleitung zur Umwälzpumpe im Pumpensumpf gefilterte Spülflotte in den Folienbeutel eingeleitet. Dadurch treten weniger Verunreinigungen in den Spülflottenleitungen und im Folienbeutel auf. Außerdem tritt ein geringeres Algen- und Bakterienwachstum auf. Die Spülflotte kann somit problemlos auch über längere Zeit, z.B. mehrere Monate, im Foliebehälter gespeichert werden.

Zweckmäßigerweise ist der Folienbeutel aus vorzugsweise Kunststoff oder Metall gebildet. Es handelt sich somit insbesondere bei Kunststoff um eine sehr preiswertes Material, so dass der erfindungsgemäße Folienbeutel besonders billig in der Herstellung ist.

Vorzugsweise ist der Folienbeutel dahingehend ausgebildet ist, dass er mehrere Spülflotten, vorzugsweise zwei Spülflotten, aufnehmen kann. Mit dem erfindungsgemäßen Folienbeutel kann damit vorteilhafterweise für mehrere Teilprogrammschritte innerhalb eines Spülprogramms Spülflotte gespeichert werden.

In einer weiteren Ausführungsform weist die Geschirrspülmaschine eine Laugenpumpe zum Abpumpen der Spülflotte aus der Geschirrspülmaschine und eine Umwälzpumpe zur Beaufschlagung der Sprüharme auf und der Folienbeutel ist über eine erste Spülflottenleitung von der Laugenpumpe mit Spülflotte befüllbar. Damit kann die Laugenpumpe zum Befüllen des Folienbeutels genutzt werden.

In einer ergänzenden Ausführungsform ist eine Wasserweiche vorgesehen, die entweder die erste Spülflottenleitung bei geöffnetem Absperrventil von der Laugenpumpe zum Folienbeutel oder eine zweite Spülflottenleitung von der Laugenpumpe zur Abwasserleitung öffnet, die vorzugsweise über ein Absperrventil verschließbar ist. Damit kann vorteilhafterweise von einer einfachen Wasserweiche gesteuert werden, ob die Laugenpumpe Spülflotte in die Abwasserleitung oder in den Folienbeutel fördert.

Zweckmäßigerweise wird die Spülflotte aus dem Folienbeutel zur Wiedereinleitung von Spülflotte über eine dritte Spülflottenleitung in den Spülflottenkreislauf der Geschirrspülmaschine geleitet, die vorzugsweise vom Folienbeutel in einen Pumpensumpf im unteren Bereich des Spülbehälters führt. Somit kann die Wiedereinleitung von Spülflotte von einer dritten Spülflottenleitung unabhängig vom Befüllen durchgeführt werden.

Zweckmäßigerweise ist die erste Spülflottenleitung und/oder die zweite Spülflottenleitung und/oder die dritte Spülflottenleitung jeweils über ein Absperrventil verschließbar. Damit können sämtliche Spülflottenleitungen vorteilhaft getrennt und unabhängig voneinander geöffnet und geschlossen werden, somit auch das Befüllen und Entleeren des Folienbeutels und das Ableiten von Spülflotte in die Abwasserleitung.

Zweckmäßigerweise ist eine erste Spülflottenleitung von einem Absperrventil verschließbar und eine Wasserweiche vorgesehen, die entweder einen, beide oder keinen der Sprüharme zur Beaufschlagung mit Wasser freigibt. Damit kann das Befüllen des Folienbehälters durch die Umwälzpumpe gesteuert werden.

Vorteilhafterweise ist die Spülflotte aus dem Folienbeutel zur Wiedereinleitung von Spülflotte über eine erste Spülflottenleitung bei geöffnetem Absperrventil über die abgeschaltete Umwälzpumpe in einen Pumpensumpf leitbar. Damit ist vorteilhafterweise nur eine Spülflottenleitung zum Befüllen und Entleeren des Folienbeutels notwendig.

Zweckmäßigerweise wird der Betrieb der Laugenpumpe und/oder Umwälzpumpe und die Betätigung der Absperrventile über die vorzugsweise elektronische Programmsteuerung gesteuert.

In einer weiteren Ausführungsform ist der Folienbeutel zwischen einer Außenwand der Geschirrspülmaschine und einer Seitenwandung eines Spülbehälters der Geschirrspülmaschine angeordnet. Damit kann ein Freiraum zwischen Außenwand und Seitenwandung des Spülbehälters zur Speicherung von Spülflotte genutzt werden.

Vorteilhafterweise ist der Folienbeutel zwischen einer Deckenwand der Geschirrspülmaschine und einer Deckenwand des Spülbehälters angeordnet. Damit kann auch dieser Freiraum zur Speicherung von Spülflotte genutzt werden.

Zweckmäßigerweise weist der Folienbeutel mindestens eine Öffnung zum Einleiten bzw. Ausleiten von Spülflotte auf, die vorzugsweise in die erste Spülflottenleitung mündet.

In einer weiteren Variante sind der flexible Folienbeutel und/oder die Spülflottenleitungen an der wasserführenden Innenseite wenigstens teilweise antibakteriell, z. B. mit Agion, beschichtet. Damit wird das Bakterien- und Algenwachstum eingeschränkt, wodurch die Spülflotte länger gespeichert werden kann und Ablagerungen sowie Verunreinigungen verhindert werden. Damit kann die Betriebssicherheit erhöht werden, weil z. B. Verunreinigungen den Betrieb von Absperrventilen oder Pumpen nicht behindern.

In einer weiteren erfindungsgemäßen Geschirrspülmaschine, die geeignet ist, ein Spülprogramm mit zumindest einem Spülvorgang unter Einsatz von Spülflotte auszuführen, mit einer Programmsteuerung, einem Spülbehälter zur Aufnahme des zu reinigenden Spülguts und einem System zur Umwälzung der Spülflotte und einem Speicherbehälter für Spülflotte zur Speicherung und Wiederverwendung zu einem späteren Zeitpunkt zumindest eines Teils der in der Geschirrspülmaschine vorhandenen Spülflotte und die Geschirrspülmaschine eine Laugenpumpe zum Abpumpen der Spülflotte aus der Geschirrspülmaschine und eine Umwälzpumpe zur Beaufschlagung der Sprüharme aufweist, wobei der Speicherbehälter von der Umwälzpumpe mit gefilterter Spülflotte befüllbar ist.

In einem erfindungsgemäßen Verfahren zum Betreiben einer Geschirrspülmaschine wird die in der Geschirrspülmaschine vorhandene Spülflotte am Ende oder während eines Spülvorgangs zumindest teilweise aus dem Spülflottenkreislauf der Geschirrspülmaschine entnommen und in einen flexiblen Folienbeutel eingeleitet, der sich in seiner Größe dem Flüssigkeitsvolumen anpasst, und vor oder mit dem Beginn eines folgenden Spülvorgangs zumindest teilweise aus dem flexiblen Folienbeutel ausgeleitet und dem Spülflottenkreislauf der Geschirrspülmaschine wieder zugeführt. Damit kann vorteilhafterweise jeder beliebige Freiraum in einer Geschirrspülmaschine zur Speicherung von Spülflotte genutzt werden. Es tritt damit kein unnötiger Raumverlust durch die Speicherung von Spülflotte auf. Ein derartiger flexibler Folienbeutel ist preiswert und einfach in der Herstellung sowie einfach bei der Montage oder Herstellung der Geschirrspülmaschine. Erfindungsgemäß wird die in der Geschirrspülmaschine vorhandene Spülflotte zumindest teilweise über die Umwälzpumpe aus dem Pumpensumpf über das dort vorhandene Filtersystem der Geschirrspülmaschine entnommen und gefiltert in den Folienbeutel eingeleitet. Durch die Verwendung der Umwälzpumpe zum Befüllen des Folienbeutels wird aufgrund der Anordnung der Ansaugleitung zur Umwälzpumpe im Pumpensumpf gefilterte Spülflotte in den Folienbeutel eingeleitet. Dadurch treten weniger Verunreinigungen in den Spülflottenleitungen und im Folienbeutel auf sowie ein geringeres Algen- und Bakterienwachstum ist die Folge. Die Spülflotte kann somit problemlos auch über längere Zeit, z.B. mehrere Monate, im Folienbehälter gespeichert werden.

In einer weiteren Variante wird in einem Verfahren zum Betreiben einer Geschirrspülmaschine die in der Geschirrspülmaschine vorhandene Spülflotte am Ende oder während eines Teilprogrammschrittes Klarspülen eines Spülprogramms, zumindest teilweise aus dem Spülflottenkreislauf der Geschirrspülmaschine entnommen und in den flexiblen Folienbeutel eingeleitet wird und vor oder mit dem Beginn eines Vorspülgangs eines folgenden Spülprogramms zumindest teilweise aus dem flexiblen Folienbeutel ausgeleitet und dem Spülflottenkreislauf der Geschirrspülmaschine wieder zugeführt wird. Damit wird besonders saubere Spülflotte im Folienbeutel zwischengespeichert und in einem Teilprogrammschritt Vorspülen verwendet, in welchem geringe Verunreinigen in der Spülflotte ohne Bedeutung sind.

Zweckmäßigerweise wird die Spülflotte aus dem Folienbeutel vor oder mit dem Beginn eines Teilprogrammschrittes Zwischenspülen in den Spülflotteskreislauf der Geschirrspülmaschine wieder zugeführt.

Zweckmäßigerweise wird die aus dem flexiblen Folienbeutel in den Spülflotteskreislauf der Geschirrspülmaschine wieder zugeführte Spülflotte ausschließlich zur Reinigung des Spülbehälters der Geschirrspülmaschine verwendet.

In einem weiteren vorteilhaften Verfahren zum Betreiben einer Geschirrspülmaschine wird die in der Geschirrspülmaschine vorhandene Spülflotte am Ende oder während eines Spülvorgangs zumindest teilweise aus dem Spülflottenkreislauf der Geschirrspülmaschine entnommen und in einen Speicherbehälter eingeleitet und vor oder mit dem Beginn eines folgenden Spülvorgangs zumindest teilweise aus dem Speicherbehälter ausgeleitet und dem Spülflottenkreislauf der Geschirrspülmaschine wieder zugeführt, wobei der Speicherbehälter von der Umwälzpumpe mit gefilterter Spülflotte befüllt wird.

Im Folgenden wird die vorliegende Erfindung anhand bevorzugter Ausführungsbeispiele unter Bezugnahme auf die beigefügte Zeichnungen näher erläutert. Es zeigen:
- Figur 1: eine perspektivische Darstellung einer erfindungsgemäßen Geschirrspül- maschine einer Ausführungsform der vorliegenden Erfindung,
- Figur 2: eine perspektivische Darstellung einer erfindungsgemäßen Geschirrspül- maschine einer weiteren bevorzugten Ausführungsform der vorliegenden Erfindung,
- Figur 3: ein schematisches Diagramm zur Darstellung des erfindungsgemäßen Ver- fahrens in einer ersten Ausführungsform der vorliegenden Erfindung zum Betrieb einer erfindungsgemäßen Geschirrspülmaschine und
- Figur 4: ein schematisches Diagramm zur Darstellung des erfindungsgemäßen Ver- fahrens in einer zweiten bevorzugten Ausführungsform der vorliegenden Erfindung zum Betrieb einer erfindungsgemäßen Geschirrspülmaschine.

Die in der Figur 1 dargestellte erfindungsgemäße Geschirrspülmaschine 9 umfasst einen Spülbehälter 11, in dem zwei Geschirrkörbe 12 zur Aufnahme des zu reinigenden Spülguts schubladenartig eingeschoben werden können. Die Geschirrspülmaschine 9 weist auf ihrer Frontseite eine Klapptüre 13 auf, die zur Beladung der Geschirrkörbe 12 in eine waagrechte Position aufgeklappt werden kann. Im Betriebszustand sind die Geschirrkörbe 12 in den Spülbehälter 11 eingeschoben und die Klapptüre 13 geschlossen. Bei der dargestellten Ausführungsform der erfindungsgemäßen Geschirrspülmaschine 9 ist zwischen einer Außenwand (nicht dargestellt) der Geschirrspülmaschine 9 und einer Seitenwand 14 des Spülbehälters 11 ein Speicherbehälter 17 für Spülflotte untergebracht, vorzugsweise befestigt an der Seitenwand 14 des Spülbehälters 11.

Mit der in Figur 1 dargestellten Geschirrspülmaschine 9 kann nach der vorliegenden Erfindung ein Verfahren zum Betreiben einer Geschirrspülmaschine durchgeführt werden, bei dem in einem ersten Schritt die in der Geschirrspülmaschine 9 vorhandene Spülflotte während eines beliebigen Teilprogrammschrittes eines Spülprogramms eines Spülvorgangs zumindest teilweise aus dem Spülflottenkreislauf der Geschirrspülmaschine 9 entnommen und in den flexiblen Folienbeutel 17 eingeleitet wird und in einem zweiten Schritt die im Folienbeutel 17 vorgehaltene Spülflotte in einem folgenden Spülvorgang vor oder mit Beginn eines beliebigen Teilprogrammschrittes des Spülprogramms des folgenden Spülvorgangs zumindest teilweise aus dem Folienbeutel 17 ausgeleitet und dem Spülflottenkreislauf der Geschirrspülmaschine 9 wieder zugeführt wird. Der Folienbeutel 17 ist dabei zwischen der Außenwand oder einer anderen Begrenzungseinrichtung, z. B. einem Gitter (nicht dargestellt), und einer Seitenwand 14 des Spülbehälters 11 eingeklemmt, so dass sich der flexible Folienbeutel 17 dem Raum zwischen der Außenwand oder einer anderen Begrenzungseinrichtung und der Seitenwandung des Spülbehälters 11 optimal anpasst, d. h. vollkommen ausnutzt.

Die Füllung und Entleerung des Folienbeutels 17 erfolgt jeweils über mindestens eine Öffnung 15 im Folienbeutel 17. Um eine vollständige Füllung und Entleerung des Folienbeutels 17 zu gewährleisten, ist die Öffnung 15 zum Einleiten bzw. Ausleiten von Spülflotte im unteren Bereich des Folienbeutels 17 vorgesehen. Auf diese Weise werden auch etwaige in der Spülflotte mitgeführten Spülrückstände, die sich während des Aufbewahrens der Spülflotte im Folienbeutel 17 absetzen können, mit dem Ausleiten der Spülflotte aus dem Folienbeutel 17 wieder abtransportiert. Die Füllung und unter Umständen die Entleerung der Spülflotte in bzw. aus dem Folienbeutel 17 wird über eine Pumpe bewerkstelligt, wobei vorzugsweise die Pumpleistung der Umwälzpumpe (nicht dargestellt) oder Laugenpumpe (nicht dargestellt) der Geschirrspülmaschine 9 ausgenutzt wird.

Die in Fig. 2 dargestellt erfindungsgemäße Geschirrspülmaschine 9 mit einer Klapptür 13 verfügt über einen Folienbeutel 17 als Speicher für die Spülflotte. Der Folienbeutel 17 liegt an der Deckenwand 18 des Spülbehälters 11 auf, befindet sich somit im Freiraum (nicht dargestellt) zwischen der Deckenwand 16 der Geschirrspülmaschine 9 und der Deckenwand 18 des Spülbehälters 11. Der Folienbeutel 17 verfügt im Allgemeinen über in den Folienbeutel 17 integrierte Halterungen, mit deren Hilfe der Folienbeutel 17 an der Geschirrspülmaschine sehr einfach bei der Montage befestigt werden kann (nicht dargestellt). Der Folienbeutel 17 hat eine Öffnung 15. Besonders vorteilhaft an der Verwendung eines Folienbeutels 17 ist, dass dieser sehr preiswert in der Herstellung ist und andererseits aufgrund seiner flexiblen Eigenschaften sich den räumlichen Verhältnissen anpassen kann. Die Anpassungsfähigkeit des erfindungsgemäßen Folienbeutels 17 an das Volumen der gespeicherten Spülflotte und an die räumlichen Verhältnisse resultiert vorzugsweise aus der Beweglichkeit der Folie und/oder aus der Dehnbarkeit der Folie. Der zur Verfügung stehende Freiraum kann damit optimal genutzt werden. Des Weiteren ist auch keine Entlüftung notwendig, weil sich der flexible Folienbeutel 17 dem ändernden Spülflottenvolumen anpasst. Der Folienbeutel 17 kann mehrere Spülflotten aufnehmen, vorzugsweise zwei Spülflotten. Der Folienbeutel kann an jeder anderen beliebigen Stelle im Geschirrspüler mit einem Freiraum angeordnet sein, z B. unterhalb des Spülbehälters 11 oder an einer Rückwandung des Spülbehälters 11. Die Form des Freiraumes ist ebenfalls beliebig, der Folienbeutel 17 muss nur eine entsprechend angepasste Form haben.

Figur 3 zeigt ein schematisches Diagramm zur Darstellung des Verfahrens in einer ersten Ausführungsform der vorliegenden Erfindung zum Betrieb einer erfindungsgemäßen Geschirrspülmaschine. Bei dieser Ausführungsform des erfindungsgemäßen Verfahrens wird die Laugenpumpe dazu verwendet, den Folienbeutel 17 mit Spülflotte zu füllen. Die Füllung des Folienbeutels 17 erfolgt über eine erste Spülflottenleitung 1 von der Laugenpumpe zum Folienbeutel 17, wobei die Laugenpumpe die Spülflotte aus dem Pumpensumpf am Boden des Spülbehälters 11 bezieht.

Eine zweite Spülflottenleitung 2 in Fig. 3 führt von der Laugenpumpe zu einer Abwasserleitung, über die Spülflotte aus der Geschirrspülmaschine 9 befördert werden kann. Die Abwasserleitung weist ein Rückflusssperrventil 5 auf, um einen Rückfluss der verbrauchten Spülflotte aus der Abwasserleitung in die Geschirrspülmaschine 9 zu verhindern. Um die Fließwege der Spülflotte durch die Spülflottenleitungen 1, 2, 3 besser steuern zu können, sind in den Spülflottenleitungen 1, 2, 3 jeweils ein Absperrventil 6, 7, 8 vorgesehen, welche die betreffende Spülflottenleitung 1, 2, 3 bei Bedarf öffnen oder schließen. Das Absperrventil 7 in der ersten Spülflottenleitung 1 zwischen der Laugenpumpe und dem Folienbeutel 17 dient insbesondere der Verhinderung eines ungewollten Rückflusses der Spülflotte aus dem gefüllten Folienbeutel 17 über die Laugenpumpe zurück in den Pumpensumpf. Bei Verwendung eines Zulaufrohres, welches im oberen Bereich des Speicherbehälters endet, ist das Absperrventil 7 nicht erforderlich (nicht dargestellt). Das Entleeren des Folienbeutels 17 in den Spülbehälter 11 oder in die Abwasserleitung 5 erfolgt im Allgemeinen durch Schwerkraft mittels entsprechender Steuerung durch wenigstens ein Absperrventil oder eine Wasserweiche. Das Absperrventil kann auch am Durchlauferhitzer integriert sein.

Die Steuerung der Fließwege der Spülflotte kann jedoch auch durch eine Wasserweiche 4 vorgenommen werden, die entweder die erste Spülflottesleitung 1 von der Laugenpumpe zum Folienbeutel 17 oder die zweite Spülflottenleitung 2 von der Laugenpumpe zur Abwasserleitung öffnet. Auf diese Weise wird beim Betrieb der Laugenpumpe entweder der Folienbeutel 17 über die erste Spülflottenleitung 1 mit Spülflotte gefüllt oder Spülflotte über die zweite Spülflottenleitung 2 aus der Geschirrspülmaschine 9 in die Abwasserleitung befördert.

Die Wiedereinleitung der Spülflotte aus dem Folienbeutel 17 in den Spülflottenkreislauf der Geschirrspülmaschine 9 erfolgt über eine dritte Spülflottenleitung 3, die vom Folienbeutel 17 zum Pumpensumpf im unteren Bereich des Spülbehälters 11 führt. Im Pumpensumpf wird die Spülflotte von einer Umwälzpumpe wieder in den Spülflottenkreislauf mit Sprüharmen befördert. Der Betrieb der Laugenpumpe, der Umwälzpumpe und die Betätigung der Wasserweiche 4 sowie der Absperrventile 6, 7, 8 wird über eine elektronische Programmsteuerung (nicht dargestellt) koordiniert und gesteuert.

Das in Fig. 3 dargestellte schematische Diagramm zur Darstellung des Verfahrens kann auch dahingehend abgeändert werden, dass am Folienbeutel 17 nur eine Öffnung und damit eine Spülflottenleitung angebracht ist, in dem die erste Spülflottenleitung 1 und die zweite Spülflottenleitung 3 zu einer Spülflottenleitung zusammengefasst werden. Am Ende dieser gemeinsamen Spülflottenleitung ist dann eine Abzweigung zu den Absperrventilen 7, 8 erforderlich (nicht dargestellt). Des Weiteren ist das Befüllen und Entleeren des Folienbeutels 17 mit jeder anderen hierfür geeigneten Vorrichtung oder jedem anderen Verfahren möglich.

Figur 4 zeigt ein schematisches Diagramm zur Darstellung des Verfahrens in einer zweiten bevorzugten Ausführungsform der vorliegenden Erfindung zum Betrieb einer erfindungsgemäßen Geschirrspülmaschine. Bei dieser Ausführungsform des erfindungsgemäßen Verfahrens wird die Umwälzpumpe dazu verwendet, den Folienbeutel 17 mit Spülflotte zu füllen. Die Füllung des Folienbeutels 17 erfolgt über eine erste Spülflottenleitung 1 bei geöffnetem Absperrventil 7 von der Umwälzpumpe zum Folienbeutel 17, wobei die Umwälzpumpe die Spülflotte aus dem Pumpensumpf am Boden des Spülbehälters 11 bezieht. Bei geschlossenem Absperrventil 7 wird die Spülflotte über die Wasserweiche 4 in die Sprüharme geleitet. Der Strömungswiderstand der Sprüharme bei geöffnetem Absperrventil 7 reicht aus, dass der Folienbeutel 17 gefüllt wird. Aus diesem Grund ist im Allgemeinen kein zusätzliches Absperrventil (nicht dargestellt) unmittelbar vor der Wasserweiche 4 oder ein Schließen der Wasserweiche 4 erforderlich, um den Folienbeutel 17 zu füllen.

Dadurch wird in besonders vorteilhafter Weise gefilterte Spülflotte in den Folienbeutel 17 gepumpt. Die von der Umwälzpumpe im Pumpensumpf angesaugte Spülflotte wird von einem normalerweise im Pumpensumpf angeordneten Filtersystem, im Allgemeinen bestehend aus mehreren Filtern, z. B. einem Grob und Feinfilter, gefiltert, weil das Ansaugrohr der Umwälzpumpe im Pumpensumpf anders angeordnet ist als das Ansaugrohr der Laugenpumpe. Dadurch kann die Verweildauer der Spülflotte im Folienbeutel 17 verlängert werden und es treten keine oder nur sehr geringe Ablagerungen im Folienbeutel 17 und/oder in der Spülflottenleitung 1 auf. Damit können Verstopfungen durch Ablagerun gen in der Spülflottenleitungen 1 und/oder im Absperrventil 7 vermieden werden. Des Weiteren wird das Bakterien-, Keim- und Algenwachstum wesentlich eingeschränkt, weil diesen Lebewesen die Nahrung entzogen wird. Das Entleeren des Folienbeutels 17 in den Spülbehälter 11 oder in die Abwasserleitung 5 erfolgt im Allgemeinen durch Schwerkraft durch Öffnen des Absperrventils 7. Bei geöffnetem Absperrventil 7 läuft die Spülflotte über die Spülflottenleitung 1 durch die abgeschaltete Umwälzpumpe durch vorzugsweise Schwerkraft in den Pumpensumpf zurück.

Der Betrieb der Laugenpumpe, der Umwälzpumpe und die Betätigung der Wasserweiche 4 sowie des Absperrventils 1 wird über die elektronische Programmsteuerung koordiniert und gesteuert.

Die im Folienbeutel 17 gespeicherte Spülflotte kann neben der vorzugsweisen Verwendung für einen Vorspülgang eines nachfolgenden Reinigungsprogramms auch für einen Zwischenschluck (Reinigen des Siebes durch kurzzeitigen wechselweisen Betrieb der Laugen- und Umwälzpumpe) genutzt werden.

Der Folienbeutel 17 und/oder die Spülflottenleitungen 1, 2, 3 können an den wasserführenden Innenwandungen antibakteriell, z. B. mit Agion, beschichtet sein. Dadurch setzen sich an den Innenwandungen der Teile 1, 2, 3, 6, 7, 8, 17 deutlich weniger Bakterien oder Keime ab. Es kann dadurch die Standzeit der Spülflotte im Folienbeutel 17 erhöht werden und Verstopfungen der Spülflottenleitungen 1, 2, 3 durch Ablagerungen können vermieden werden.

### Liste der Bezugszeichen

- 1: Spülflottenleitung zwischen der Pumpe und dem Speicherbehälter
- 2: Spülflottenleitung zur Abwasserleitung
- 3: Spülflottenleitung zwischen Folienbeutel und dem Pumpensumpf
- 4: Wasserweiche
- 5: Rückflusssperrventil in der Abwasserleitung
- 6: Absperrventil in der Spülflottenleitung 2
- 7: Absperrventil in der Spülflottenleitung 1
- 8: Absperrventil in der Spülflottenleitung 3
- 9: Geschirrspülmaschine
- 11: Spülbehälter
- 12: Geschirrkörbe
- 13: Klapptür der Geschirrspülmaschine 9
- 14: Seitenwand des Spülbehälters 11
- 15: Öffnung im Speicherbehälter 10
- 16: Deckenwand der Geschirrspülmaschine 9
- 17: Folienbeutel
- 18: Deckenwand des Spülbehälters 11

## Patentansprüche

1. Geschirrspülmaschine die geeignet ist, ein Spülprogramm mit zumindest einem Spülvorgang unter Einsatz von Spülflotte auszuführen, mit einer Programmsteuerung, einem Spülbehälter (11) zur Aufnahme des zu reinigenden Spülguts und einem System zur Umwälzung der Spülflotte und einem Speicherbehälter (17) für Spülflotte zur Speicherung und Wiederverwendung zu einem späteren Zeitpunkt zumindest eines Teils der in der Geschirrspülmaschine (9) vorhandenen Spülflotte, wobei die Geschirrspülmaschine (9) eine Laugenpumpe zum Abpumpen der Spülflotte aus der Geschirrspülmaschine (9) und eine Umwälzpumpe zur Beaufschlagung von Sprüharmen aufweist, **dadurch gekennzeichnet, daß** der Speicherbehälter als flexibler Folienbeutel (17) ausgeführt ist, welcher in seiner Größe dem Flüssigkeitsvolumen anpassbar ist, und wobei der Folienbeutel (17) über ein Filtersystem in einem Pumpensumpf sowie über eine erste Spülflottenleitung (1) von der Umwälzpumpe mit gefilterter Spülflotte befüllbar ist.

2. Geschirrspülmaschine nach Anspruch 1, wobei der Folienbeutel (17) aus Kunststoff oder Metall gebildet ist.

3. Geschirrspülmaschine nach Anspruch 1 oder 2, wobei der Folienbeutel (17) dahingehend ausgebildet ist, dass er mehrere Sprühflotten, insbesondre zwei Spülflotten, aufnehmen kann.

4. Geschirrspülmaschine nach einem der vorangehenden Ansprüche, wobei die erste Spülflottenleitung (1) von einem Absperrventil (7) verschließbar ist und eine Wasserweiche (4) vorgesehen ist, die entweder einen, beide oder keinen der Sprüharme zur Beaufschlagung mit Wasser freigibt.

5. Geschirrspülmaschine nach Anspruch 4, wobei die Spülflotte aus dem Folienbeutel (17) zur Wiedereinleitung von Spülflotte über die erste Spülflottenleitung (1) bei geöffnetem Absperrventil (7) über die abgeschaltete Umwälzpumpe in einem Pumpensumpf leitbar ist.

6. Geschirrspülmaschine nach einem der Ansprüche 1 bis 5, wobei der Betrieb der Laugenpumpe und/oder Umwälzpumpe und die Betätigung des Absperrventils (7) über die Programmsteuerung gesteuert wird.

7. Geschirrspülmaschine nach einem der vorhergehenden Ansprüche, wobei der Folienbeutel (17) zwischen einer Außenwand der Geschirrspülmaschine (9) und einer Seitenwandung (14) eines Spülbehälters (11) der Geschirrspülmaschine (9) angeordnet ist.

8. Geschirrspülmaschine nach einem der Ansprüche 1 bis 6, wobei der Folienbeutel (17) zwischen einer Deckenwand (16) der Geschirrspülmaschine (9) und einer Deckenwand (18) des Spülbehälters (11) angeordnet ist.

9. Geschirrspülmaschine nach einem der vorhergehenden Ansprüche, wobei der Folienbeutel (17) mindestens eine Öffnung zum Einleiten bzw. Ausleiten von Spülflotte aufweist, die vorzugsweise in die erste Spülflottenleitung (1) mündet.

10. Geschirrspülmaschine nach einem der vorhergehenden Ansprüche, wobei der flexible Folienbeutel (17) und/oder die Spülflottenleitungen (1,2,3) an der wasserführenden Innenseite wenigstens teilweise antibakteriell, insbesondere mit Agion, beschichtet sind.

11. Verfahren zum Betreiben einer Geschirrspülmaschine, insbesondere mit einer Vorrichtung zum Speichern der Spülflotte nach einem der vorangehenden Ansprüche, wobei die in der Geschirrspülmaschine (9) vorhandene Spülflotte am Ende oder während eines Spülvorgangs zumindest teilweise aus dem Spülflottenkreislauf der Geschirrspülmaschine (9) entnommen und in einen flexiblen Folienbeutel (17) eingeleitet wird, der sich in seiner Größe dem Flüssigkeitsvolumen anpasst, und vor oder mit dem Beginn eines folgenden Spülvorgangs zumindest teilweise aus dem flexiblen Folienbeutel (17) ausgeleitet und dem Spülflottenkreislauf der Geschirrspülmaschine (9) wieder zugeführt wird, und wobei die in der Geschirrspülmaschine (9) vorhandene Spülflotte zumindest teilweise über die Umwälzpumpe aus dem Pumpensumpf über ein dort vorhandene Filtersystem der Geschirrspülmaschine (9) entnommen und gefiltert in den Folienbeutel (17) eingeleitet wird.

12. Verfahren zum Betreiben einer Geschirrspülmaschine nach Anspruch 11, wobei die in der Geschirrspülmaschine (9) vorhandene Spülflotte am Ende oder während eines Teilprogrammschrittes Klarspülen eines Spülprogramms, zumindest teilweise aus dem Spülflottenkreislauf der Geschirrspülmaschine (9) entnommen und in den flexiblen Folienbeutel (17) eingeleitet wird und vor oder mit dem Beginn eines Teilprogrammschrittes Vorspülen eines folgenden Spülprogramms zumindest teilweise aus dem flexiblen Folienbeutel (17) ausgeleitet und dem Spülflottenkreislauf der Geschirrspülmaschine (9) wieder zugeführt wird.

13. Verfahren nach Anspruch 11, wobei die Spülflotte aus dem Folienbeutel (17) vor oder mit dem Beginn eines Teilprogrammschrittes Zwischenspülen in den Spülflottenkreislauf der Geschirrspülmaschine (9) wieder zugeführt wird.

## Claims

1. Dishwasher suitable for executing a rinsing program with at least one rinsing process using rinsing solution, with a program control, a rinsing container (11) for reception of the rinsing stock to be cleaned and a system for circulating the rinsing solution and a storage container (17) for rinsing solution for storage and reuse at a later point in time of at least a part of the rinsing solution present in the dishwasher (9), the dishwasher (9) comprising a solution pump for pumping the rinsing solution out of the dishwasher (9) and a circulating pump for loading spray arms, **characterised in that** the storage container is constructed as a flexible film bag (17) adaptable in its size to the liquid volume, and wherein the film bag (17) is fillable with filtered rinsing solution by the circulating pump by way of a filter system in a pump sump as well as by way of a first rinsing solution duct (1).

2. Dishwasher according to claim 1, wherein the film bag (17) is formed from plastics material or metal.

3. Dishwasher according to claim 1 or 2, wherein the film bag (17) is constructed so that it can receive several spray solutions, particularly two rinsing solutions.

4. Dishwasher according to any one of the preceding claims, wherein the first rinsing solution duct (1) is closable by a blocking valve (7) and a water diverting point (4) is provided, which frees one, both or none of the spray arms for loading with water.

5. Dishwasher according to claim 4, wherein the rinsing solution can be conducted from the film bag (17) for reintroduction of rinsing solution by way of the first rinsing solution duct (1), with opened blocking valve (7), via the switched off circulating pump into a pump sump.

6. Dishwasher according to any one of claims 1 to 5, wherein the operation of the solution pump and/or circulating pump and the actuation of the blocking valve (7) are controlled by way of the program control.

7. Dishwasher according to any one of the preceding claims, wherein the film bag (17) is arranged between an outer wall of the dishwasher (9) and a side wall (14) of a rinsing container (11) of the dishwasher (9).

8. Dishwasher according to any one of claims 1 to 6, wherein the film bag (17) is arranged between a top wall (16) of the dishwasher (9) and a top wall (18) of the rinsing container (11).

9. Dishwasher according to any one of the preceding claims, wherein the film bag (17) has at least one opening, which preferably opens into the first rinsing solution duct (1), for the conducting in and conducting out of rinsing solution.

10. Dishwasher according to any one of the preceding claims, wherein the film bag (17) and/or the rinsing solution ducts (1, 2, 3) are coated at the water-conducting inner side in at least partly anti-bacterial manner, particularly with Agion.

11. Method of operating a dishwasher, particularly with a device for storing rinsing solution according to any one of the preceding claims, wherein the rinsing solution present in the dishwasher (9) is removed at the end of or during a rinsing process at least in part from the rinsing solution circuit of the dishwasher (9) and conducted into a flexible film bag (17) adaptable in its size to the liquid volume, and prior to or at the beginning of a following rinsing process is conducted at least in part out of the flexible sheet bag (17) and fed back to the rinsing solution circuit of the dishwasher (9), and wherein the rinsing solution present in the dishwasher (9) is removed by way of the circulating pump at least in part from the pump sump via a filter system, which is present there, of the dishwasher (9) and conducted in filtered form into the film bag (17).

12. Method of operating a dishwasher according to claim 11, wherein the rinsing solution present in the dishwasher (9) is removed at the end of or during a part-program step of clear rinsing in a rinsing program at least in part from the rinsing solution circuit of the dishwasher (9) and conducted into the flexible film bag (17) and prior to or at the start of a part-program step of pre-rinsing in a following rinsing program is conducted at least in part out of the flexible film bag (17) and fed back to the rinsing solution circuit of the dishwasher (9).

13. Method according to claim 11, wherein the rinsing solution from the film bag (17) is fed prior to or at the beginning of a part-program step of intermediate rinsing back into the rinsing solution circuit of the dishwasher (9).

## Revendications

1. Lave-vaisselle approprié afin d'exécuter un programme de lavage avec au moins un processus de lavage en utilisant du liquide de lavage, avec une commande de programme, un contenant de lavage (11) pour la réception des éléments à laver et un système de recirculation du liquide de lavage et un contenant d'emmagasinage (17), pour le stockage du liquide de lavage et l'utilisation ultérieure d'au moins une partie du liquide de lavage qui se trouve dans le lave-vaisselle (9), dans lequel le lave-vaisselle (9) présente une pompe à lessive pour le pompage du liquide de lavage hors du lave-vaisselle (9) et une pompe de recirculation pour l'alimentation de bras de pulvérisation, **caractérisé en ce que** le contenant d'emmagasinage est exécuté sous forme d'un sac pelliculé flexible (17), dont la taille peut être adaptée au volume du liquide, et dans lequel le sac pelliculé (17) peut être alimenté en liquide de lavage filtré via un système de filtration en un puisard de pompage ainsi que via une première conduite de liquide de lavage (1) par la pompe de recirculation.

2. Lave-vaisselle selon la revendication 1, dans lequel le sac pelliculé (17) est constitué de matière plastique ou de métal.

3. Lave-vaisselle selon la revendication 1 ou 2, dans lequel le sac pelliculé (17) est exécuté de sorte à ce qu'il puisse accueillir plusieurs liquides de lavage, en particulier deux liquides de lavage.

4. Lave-vaisselle selon l'une des revendications précédentes, dans lequel la première conduite de liquide de lavage (1) peut être verrouillée par une soupape d'arrêt (7) et un distributeur d'eau (4) est prévu, lequel libère soit un, les deux ou aucun parmi les bras du pulvérisation pour l'alimentation en eau.

5. Lave-vaisselle selon la revendication 4, dans lequel le liquide de lavage peut être extrait du sac pelliculé (17) pour la réintroduction de liquide de lavage via la première conduite de liquide de lavage (1) en position ouverte de la soupape d'arrêt (7) via la pompe de recirculation déconnectée dans le puisard de pompage.

6. Lave-vaisselle selon l'une des revendications 1 à 5, dans lequel l'actionnement de la pompe à lessive et/ou de la pompe de recirculation et celui de la soupape d'arrêt (7) sont commandés par la commande de programme.

7. Lave-vaisselle selon l'une des revendications précédentes, dans lequel le sac pelliculé (17) est disposé entre une paroi extérieure du lave-vaisselle (9) et une paroi latérale (14) d'un contenant de lavage (11) du lave-vaisselle (9).

8. Lave-vaisselle selon l'une des revendications 1 à 6, dans lequel le sac pelliculé (17) est disposé entre une paroi supérieure (16) du lave-vaisselle (9) et une paroi supérieure (18) du contenant de lavage (11).

9. Lave-vaisselle selon l'une des revendications précédentes, dans lequel le sac pelliculé (17) présente au moins une ouverture pour l'entrée resp la sortie de liquide de lavage, laquelle se jette de préférence dans la première conduite de liquide de lavage (1).

10. Lave-vaisselle selon l'une des revendications précédentes, dans lequel le sac pelliculé flexible (17) et/ou les conduites de liquide de lavage (1, 2, 3) sont au moins partiellement couvertes de façon antibactérienne, en particulier avec de l'Agion, sur la paroi intérieure conductrice d'eau.

11. Procédé d'exploitation d'un lave-vaisselle, en particulier avec un dispositif pour le stockage du liquide de lavage selon l'une des revendications précédentes, dans lequel le liquide de lavage qui se trouve dans le lave-vaisselle (9) est extrait au moins partiellement du circuit de liquide de lavage du lave-vaisselle (9) au terme ou durant un programme de lavage et introduit dans un sac pelliculé flexible (17), dont la taille s'adapte au volume du liquide et est au moins extrait en partie, avant ou au début d'un programme de lavage suivant, du sac pelliculé flexible (17) et réinjecté au circuit de liquide de lavage du lave-vaisselle (9), et dans lequel le liquide de lavage qui se trouve dans le lave-vaisselle (9) est au moins extrait en partie du puisard de pompage par la pompe de recirculation via un système de filtrage du lave-vaisselle (9) qui s'y trouve et introduit après filtration dans le sac pelliculé (17).

12. Procédé d'exploitation d'un lave-vaisselle selon la revendication 11, dans lequel le liquide de lavage qui se trouve dans le lave-vaisselle (9) est extrait au moins partiellement du circuit de liquide de lavage du lave-vaisselle (9) au terme ou durant une étape de sous-programme de rinçage d'un programme de lavage et introduit dans le sac pelliculé flexible (17) et est au moins en partie extrait du sac pelliculé (17) flexible avant ou au début d'une étape de sous-programme prélavage d'un programme de lavage suivant et est réinjectée au circuit de liquide de lavage du lave-vaisselle (9).

13. Procédé selon la revendication 11, dans lequel le liquide de lavage est réintroduit, au départ du sac pelliculé (17) avant ou au début d'une étape de sous-programme de lavage intermédiaire, au circuit de liquide de lavage du lave-vaisselle (9).
